# EUROPÄISCHE PATENTSCHRIFT

(11) **EP 1 383 091 B1**
(45) Veröffentlichungstag und Bekanntmachung des Hinweises auf die Patenterteilung: **27.07.2005**
(21) Anmeldenummer: 03014780.5
(22) Anmeldetag: 28.06.2003
(51) Int. Cl.: G07F 9/06, E05G 1/00

(54) **Cashbox und Vorrichtung zum Entleeren der Cashbox**
Cash box and apparatus for emptying the cash box
Boîte à monnaie et appareil de vidage de boîte à monnaie

(30) Priorität: 15.07.2002 US 195220
(43) Veröffentlichungstag der Anmeldung: 21.01.2004
(73) Patentinhaber: SCHEIDT & BACHMANN GMBH, D-41238 Mönchengladbach (DE)
(72) Erfinder: Noll, Elmar, 41068 Mönchengladbach (DE); Voeller, Bernd, 41179 Mönchengladbach (DE)
(74) Vertreter: Stenger, Watzke & Ring Patentanwälte

(56) Entgegenhaltungen:
- DE-A- 3 337 829
- FR-A- 2 639 671
- FR-A- 2 698 907
- US-A- 4 648 327
- US-A- 6 059 090

## Beschreibung

Farebox oder dergleichen sowie eine Cashbox mit der erfindungsgemäßen Vorrichtung.

Im Wirtschaftsverkehr ist eine Vielzahl von Zahlungssystemen, insbesondere Automaten, bekannt, mit denen ein Kunde Waren und/oder Dienstleistungen gegen Bezahlung durch Bargeld, Gutscheine und dergleichen erwerben kann. Der Automat nimmt das Zahlungsmittel entgegen, prüft dessen Wert und Gültigkeit und führt ein für gültig befundenes Zahlungsmittel einem Speicher zu, in dem dieses Zahlungsmittel gespeichert wird. Derartige Zahlungssysteme werden vielfach auch zum Verkauf von Fahrscheinen, beispielsweise für Personenbeförderungsmittel und dergleichen, eingesetzt.

Im Rahmen einer Wartung werden in der Regel die Geldspeicher entleert. Dazu ist es im Stand der Technik bekannt, daß der Automat eine verschließbare Öffnung aufweist, durch die im geöffneten Zustand der Zahlungsmittelbehälter entfernt, bzw. ausgetauscht werden kann. Die Behälter sind außerhalb des Automats geschlossen, um einen Verlust an Zahlungsmittel zu vermeiden bzw. einen unberechtigten Zugriff zu verhindern. Zum Entleeren der Behälter weisen diese in der Regel an der Oberseite eine Öffnung auf, durch die der Inhalt entnommen werden kann. Für eine Entnahme wird beispielsweise der Behälter gekippt.

Die US 6,059,090 beschreibt eine Cashbox, in der sowohl Münzen als auch Banknoten unabhängig voneinander gespeichert werden können. Dazu weist die Cashbox separate Speicherbereiche für Münzgeld und Banknoten auf. Die Bodenwandung des Münzgeldbereichs weist eine Öffnung auf, die mit einer verschiebbaren Tür verschließbar ist, welche verschiebbar an der Bodenwandung gelagert ist. Die Bodenwandung selbst ist fest mit den Seitenwänden verbunden.

Nachteilig ist neben einer Handhabung der zumeist sperrigen und schweren Behälter, daß diese zur Entnahme zu kippen sind.

Der vorliegenden Erfindung liegt somit die **Aufgabe** zugrunde, eine Vorrichtung zu schaffen, mittels derer unter Vermeidung der Handhabung einzelner Behälter eine einfache, sichere Entnahme der Zahlungsmittel ermöglicht wird.

Als **Lösung** wird mit der Erfindung eine Vorrichtung zum Entleeren einer Cashbox, Farebox oder dergleichen vorgeschlagen, wobei die Vorrichtung aus einem im wesentlichen quaderförmigen Gehäuse besteht, und die Cashbox wenigstens eine verschiebbare Wandung umfaßt, wobei das Gehäuse ein Fach zum Einsetzen einer Cashbox aufweist, so daß diese mit der verschiebbaren Wandung nach unten weisend auf einem im Gehäuse der Vorrichtung angeordneten Schieber positioniert ist, wobei der Schieber umfaßt: eine Handhabe, eine Verbindungsvorrichtung zur Verbindung mit der Wandung der Cashbox, sowie eine Sperrvorrichtung, die ein Herausziehen des Schiebers aus dem Gehäuse in eine herausgezogene Endposition und ein anschließendes Hereinschieben in eine vollständig eingeschobene Endposition zuläßt, jedoch ein Einschieben des Schiebers aus jeder herausgezogenen Position, die nicht der Endposition entspricht, verhindert.

Mit der erfindungsgemäßen Ausgestaltung kann erreicht werden, daß eine Entnahme auch von großen Zahlungsmittelmengen bei gleichzeitiger einfacher Handhabung erleichtert wird. Ein Auswechseln und Transport von sperrigen Behältnissen kann vermieden werden. Trotzdem kann durch die erfindungsgemäße Ausgestaltung eine sichere und vollständige Entleerung gewährleistet werden. So kann beispielsweise die verschiebbare Wandung derart geführt sein, daß Zahlungsmittel durch die Öffnungsbewegung von einer innenraumseitigen Oberfläche der Wandung abgestriffen werden, um so die vollständige Entleerung sicherzustellen. Dies wird unter anderem dadurch unterstützt, daß der Schieber nur nach Erreichen der vollständig herausgezogenen Position wieder in die vollständig eingeschobene Endposition bewegt werden kann. Beispielsweise kann die Wandung den Boden der Cashbox bilden. Durch seitliches Herausziehen der Wandung wird eine Öffnung gebildet, durch die das gespeicherte Zahlungsmittel in ein darunter angeordnetes Sammelbehältnis fallen kann.

Es wird ferner vorgeschlagen, daß die Handhabe zwischen einer gegenüber dem Gehäuse eingeklappten und einer herausgeklappten Position schwenkbar ist. So ist vorteilhaft durch die Stellung der Handhabe ein Verriegelungszustand der Wandung anzeigbar. Ohne weitere Mittel und ohne eine Energieversorgung kann so der Zustand der Verriegelung durch eine Bedienperson festgestellt werden. Darüber hinaus kann durch die schwenkbare Handhabe eine für die Bedienperson ergonomisch günstige Stellung erreicht werden. Auch kann die Handhabe in eine geschützte Stellung positioniert werden, wenn die Wandung in der vollständig eingeschobenen Endposition verriegelt ist, um beispielsweise Beschädigungen durch umgebende Betriebsabläufe zu vermeiden.

Dazu wird ferner vorgeschlagen, daß die Handhabe ein Griff ist. Vorteilhaft kann eine Einhandbedienung erreicht werden.

In einer weiteren erfindungsgemäßen Ausgestaltung wird vorgeschlagen, daß die Verbindungsvorrichtung wenigstens ein Riegelelement umfaßt, welches in eine Nut in der verschiebbaren Wandung der Cashbox einsetzbar ist. Vorteilhaft kann erreicht werden, daß die Wandung in der vollständig eingeschobenen Endposition vom Schieber entriegelt ist, so daß die Wandung als Bestandteil der Cashbox fixiert ist.

Dazu wird ferner vorgeschlagen, daß der Schieber ein Getriebe aufweist, über welches bei einem Herausklappen der Handhabe die Verbindungsvorrichtung eine Verbindung zwischen dem Schieber und der verschiebbaren Wandung der Cashbox herstellt. So kann vorteilhaft erreicht werden, daß die Verbindung erst dann hergestellt wird, wenn die Handhabe durch eine Bedienperson in eine herausgeklappte Position geschwenkt ist. In der eingeklappten Stellung der Handhabe kann der Schieber bewegt werden, ohne daß eine Mitnahme der Wandung erfolgt. Es kann erreicht werden, daß die Wandung nur dann verschiebbar ist, wenn sich die Bedienperson in unmittelbarer Nähe der Cashbox befindet. Beispielsweise kann die Handhabe durch eine Federkraft in die eingeklappte Position vorgespannt sein, um zu erreichen, daß bei Entfernen der Bedienperson die Entriegelung automatisch wieder hergestellt wird.

Gemäß einer weiteren Ausgestaltung der vorliegenden Erfindung wird vorgeschlagen, daß die Sperrvorrichtung ein Sperrglied umfaßt, welches entlang einer Nockenbahn geführt ist. So kann erreicht werden, daß die mit dem Schieber verriegelte Wandung erst nach Erreichen der vollständig herausgezogenen Endposition wieder in die vollständig eingeschobene Endposition bewegt werden kann. Auf diese Weise kann vermieden werden, daß sich Zahlungsmittelrückstände auf der speicherseitigen Oberfläche der Wandung ablagern, wodurch eine vollständige Entleerung der Cashbox unterstützt wird. Beispielsweise kann die Nockenbahn sägezahnartig am Schieber ausgebildet sein, wobei ein mit der Nockenbahn in Richtung Nockenbahn wechselwirkender Hebel vorgesehen ist.

In einer vorteilhaften Weiterbildung der vorliegenden Erfindung wird vorgeschlagen, daß das Sperrglied zwischen einer ein Einschieben des Schiebers zulassenden und einer ein Einschieben verhindernden Position umschaltbar ist. Es kann erreicht werden, daß der Schieber durch eine entsprechende Aktion wieder einschiebbar ist, wobei die Aktion durch Umschalten des Sperrgliedes erfolgt. Vorteilhaft kann eine unkontrollierte Hin- und Herbewegung des Schiebers vermieden werden.

Darüber hinaus wird vorgeschlagen, daß das Sperrglied jeweils in der eingeschobenen und der herausgezogenen Endposition des Schiebers umschaltbar ist. So kann vorteilhaft eine Position des Sperrgliedes, in der es nicht mit der Nockenbahn im Eingriff ist, durch vollständiges Einschieben des Schiebers wieder rückgängig gemacht werden, so daß das Sperrglied wieder mit der Nockenbahn im Eingriff ist. Es kann erreicht werden, daß erst bei Erreichen der vollständig herausgezogenen Endposition durch den Schieber ein erneutes Einschieben ausführbar ist. Weiterhin kann erreicht werden, daß das Sperrglied während des Herausziehens aus der eingeschobenen Endposition mit der Nockenbahn wechselwirkt und so ein Wiedereinschieben des Schiebers vor Erreichen der vollständig herausgezogenen Endposition verhindert. Erst bei Erreichen der vollständig herausgezogenen Endposition kann das Sperrglied in eine nicht mit der Nockenbahn nicht gekoppelte Stellung umgeschaltet werden, so daß das Einschieben des Schiebers freigegeben wird. Dazu kann beispielsweise das Sperrglied bei Erreichen der vollständig herausgezogenen Endposition mechanisch in einer Stellung gehalten werden, in der es nicht mehr mit der Nockenbahn im Eingriff ist, so daß ein Wiedereinschieben ermöglicht wird.

In einer weiteren Ausgestaltung wird vorgeschlagen, daß das Sperrglied federbelastet ist. So kann das Sperrglied beispielsweise durch eine Spiral- oder Blattfeder gegen die Nockenbahn vorgespannt sein, um die gewünschte Funktion zu erreichen.

Dazu wird ferner vorgeschlagen, daß das Sperrglied am Gehäuse und die Nockenbahn am Schieber angeordnet sind. So kann vorteilhaft erreicht werden, daß die Bewegung des Schiebers gleichzeitig eine Bewegung der Nockenbahn bewirkt, wobei das gegenüber dem Schieber ortsfest angeordnete Sperrglied mit der Nockenbahn im Eingriff ist und so die gewünschte Funktion erreicht wird.

Mit der Erfindung wird weiterhin eine Cashbox für eine erfindungsgemäße Vorrichtung bestehend aus einem Gehäuse vorgeschlagen, welche einen Deckel, vier Seitenwandungen und eine Bodenwandung umfaßt, wobei der Deckel eine schlitzartige Öffnung aufweist, und wobei wenigstens eine der Wandungen gegenüber dem Gehäuse verschiebbar ist. So kann vorteilhaft erreicht werden, daß eine Bevorratung von Wechselbehältnissen reduziert wird. Durch Verschieben der zumindest einen Wand kann die Cashbox vollständig und sicher entleert werden. Mittel zum Handhaben von Austauschbehältnissen sowie Lageraufwand können eingespart bzw. reduziert werden.

In einer weiteren Ausgestaltung wird vorgeschlagen, daß die Wandung wenigstens eine Nut zur Aufnahme eines Riegelelements aufweist. Vorteilhaft kann die verschiebbare Wandung mit einem Schieber verbunden werden, um den Inhalt der Cashbox durch eine durch Verschieben der verschiebbaren Wandung herstellbare Öffnung zu entleeren. Beispielsweise kann das Riegelelement durch ein über ein Getriebe antreibbaren Stift gebildet sein.

Darüber hinaus wird vorgeschlagen, daß die Nut an der Wandungsaußenseite ausgebildet und zur Wandungsinnenseite hin verschlossen ist. So kann einerseits erreicht werden, daß die Innenseite der Wandung eine homogene, geschlossene Oberfläche bildet, an der sich keine Zahlungsmittel festsetzen können. Die Anordnung der Nut in der nach außen gerichteten Oberfläche der Wandung ermöglicht andererseits vorteilhaft einen Eingriff des Riegelelements außerhalb des Zahlungsmittelbereichs der Cashbox, so daß der Eingriff beispielsweise nicht durch gegebenenfalls im Weg liegende Zahlungsmittel behindert werden kann.

In einer vorteilhaften Weiterbildung der vorliegenden Erfindung wird vorgeschlagen, daß diese eine Sicherungsvorrichtung zur Sicherung der verschiebbaren Wandung gegen Verschieben aufweist. Es kann erreicht werden, daß die Wandung gegen unberechtigtes Verschieben sicherbar ist, so daß ein Zugriff beispielsweise nur einer berechtigten Person ermöglicht wird. Zum Beispiel kann die Sicherungsvorrichtung durch eine entfernte Zentrale gesteuert sein, wobei vor einer Entsicherung zuvor eine Berechtigung einer Bedienperson geprüft wird.

Dazu wird ferner vorgeschlagen, daß die Sicherung entriegelbar ist. So kann beispielsweise die Sicherung über ein Schloß entriegelbar sein, welches nur durch berechtigte Personen bedienbar ist. Das Schloß kann als mechanisches Schloß oder auch als elektronisches Schloß ausgeführt sein. Es kann aber auch vorgesehen sein, daß zusätzlich ein Freigabesignal einer entfernten Zentrale erforderlich ist, damit die Bedienperson die Sicherung entriegeln kann.

In einer weiteren Ausgestaltung der vorliegenden Erfindung wird vorgeschlagen, daß diese eine Vorrichtung zur Sperrung der schlitzartigen Öffnung gegen Eingriff in das Innere des Gehäuses und zur Verhinderung der Rückführung von durch den Schlitz in das Gehäuse eingebrachten Gegenständen in den unterhalb des Schlitzers liegenden Gehäusebereich aufweist. So kann beispielsweise verhindert werden, daß Zahlungsmittel aus dem Innenraum der Cashbox unberechtigt entnommen werden. Die Vorrichtung kann dazu beispielsweise durch eine verriegelbare Klappe oder dergleichen gebildet sein.

Es wird ferner vorgeschlagen, daß die verschiebbare Wandung gegenüber der Horizontalen geneigt angeordnet ist. So kann beispielsweise erreicht werden, daß der zum Verschieben der Wandung erforderliche Kraftaufwand reduziert wird. Ferner kann erreicht werden, daß durch das Gewicht der Wandung eine Kraft in Schließrichtung erzeugt wird, die eine Bewegung der Wandung in die vollständig eingeschobene Stellung unterstützt.

Weitere Vorteile und Merkmale sind der folgenden Beschreibungen von Ausführungsbeispielen mit Bezug auf die zugehörigen Zeichnungen zu entnehmen. Im wesentlichen gleichbleibende Bauteile sind mit gleichen Bezugszeichen bezeichnet. Ferner wird bezüglich gleicher Merkmale und Funktionen auf die Beschreibung zum Ausführungsbeispiel in Fig. 1 verwiesen. Die Zeichnungen sind Schemazeichnungen und dienen nur der Erläuterung des folgenden Ausführungsbeispiels.

Es zeigen:
- Fig. 1: eine perspektivische, schematische Ansicht einer erfindungsgemäßen Entleervorrichtung mit einer darin angeordneten Cashbox;
- Fig. 2: einen Schnitt durch die Entleervorrichtung in Fig. 1, wobei der Schieber und die verschiebbare Wandung der Cashbox entkoppelt sind;
- Fig. 3: einen Schnitt durch eine Entleervorrichtung in Fig. 1, wobei zusätzlich eine Sicherungsvorrichtung vorgesehen ist;
- Fig. 4: einen Schnitt durch die Entleervorrichtung in Fig. 3, wobei die Wandung der Cashbox entsichert und mit dem Schieber gekoppelt ist;
- Fig. 5: eine Schnittansicht der Entleervorrichtung nach Fig. 3, wobei die Wandung der Cashbox teilweise mittels des Schiebers der Entleervorrichtung in Öffnungsrichtung positioniert ist;
- Fig. 6: die in Fig. 3 dargestellte Entleervorrichtung, wobei die mit dem Schieber gekoppelte Wandung in der vollständig geöffneten Endposition dargestellt ist; und
- Fig. 7: die Entleervorrichtung nach Fig. 3, wobei die mit dem Schieber gekoppelte Wandung in der wieder vollständig eingeschobenen Endposition dargestellt ist.

In Fig. 1 ist eine erfindungsgemäße Vorrichtung 10 zum Entleeren einer Cashbox 94 dargestellt, wobei die Vorrichtung 10 aus einem im wesentlichen quaderförmigen Gehäuse 12 besteht. Das Gehäuse 12 weist ein mittels einer Tür 88 verschließbares Fach 16 zum Einsetzen einer Cashbox 94 mit einer verschiebbaren Wandung 14 sowie Seitenwänden 96, 98 auf, so daß diese mit der verschiebbaren Wandung 14 nach unten gerichtet auf einem im Gehäuse 12 der Vorrichtung 10 angeordneten Schieber 18 (Fig. 2) positioniert ist, wobei der Schieber 18 umfaßt: Eine Handhabe 20, eine Verbindungsvorrichtung 22 zur Verbindung mit der Wandung 14 der Cashbox 94 sowie eine Sperrvorrichtung 24, die ein Herausziehen des Schiebers 18 aus dem Gehäuse 12 in eine herausgezogene Endposition 26 und ein anschließendes Hereinschieben in eine vollständig eingeschobene Endposition 28 zuläßt, jedoch ein Einschieben des Schiebers 18 aus jeder herausgezogenen Position, die nicht der Endposition 26 entspricht, verhindert (Fig. 2). In dieser Ausgestaltung ist die Handhabe 20 durch einen Griff gebildet, der zwischen einer gegenüber dem Gehäuse 12 eingeklappten und einer herausgeklappten Position schwenkbar ist. Dazu ist der Griff 20 an seinen beiden Enden jeweils mit einem Endbereich eines Hebels 90 verbunden, wobei die Hebel 90 an ihren gegenüberliegenden Endbereichen drehbar gelagert sind. Einer der Hebel 90 ist zudem mit einem Antriebsgestänge 66 verbunden, wobei eine Schwenkbewegung des Hebels 90 eine Schub- und/oder Zugbewegung des Antriebsgestänges 66 bewirkt. Der Schieber 18 ist gegenüber dem Gehäuse 12 horizontal verschiebbar gelagert. Er weist eine Verriegelungsvorrichtung 22 auf, die ein Riegelelement 30 umfaßt, welches in eine Nut 32 der verschiebbaren Wandung 14 der Cashbox 94 einführbar ist.

Ferner umfaßt der Schieber 18 ein Getriebe 34 mit zwei Getriebescheiben 60, 62 sowie bewegbaren Gestängen 64, 66, 68, 70. Das Getriebe 34 ist über den Griff 20 angetrieben. Dieser ist mit einem Ende des Gestänges 66 verbunden, welches am anderen Ende radial außerhalb der Mitte drehbar mit der Scheibe 60 verbunden ist. Eine Betätigung des Griffs 20 führt somit zu einer entsprechenden Drehbewegung der Scheibe 60. Zum Antrieb der Verriegelungsvorrichtung 22 weist das Getriebe 34 ein weiteres bewegbares Gestänge 64 auf, welches an einem Ende ebenfalls außermittig an der Scheibe 60 drehbar gelagert ist und mit seinem anderen Ende mit dem Riegelelement 30 in Wirkverbindung steht. Eine Drehbewegung der Scheibe 60 wird in eine Schub-/Zugbewegung des bewegbaren Gestänges 64 und des mit diesem verbundenen Riegelelements 30 umgeformt. Somit wird eine Schwenkbewegung des Griffs 20 in eine transversale Bewegung des Riegelelements 30 umgewandelt.

In der in Fig. 2 dargestellten vollständig eingeschobenen Position 28 der Wandung 14 der Cashbox 94 ist der Schieber 18 aufgrund der Stellung des Griffs 20 und der damit vorgegebenen Position des Riegelelements 30 von der Wandung 14 entkoppelt.

Wie in Fig. 3 dargestellt, ist die Wandung 14 zusätzlich durch eine Sicherungsvorrichtung 52 gegen unbeabsichtigtes Verschieben in Öffnungsrichtung 92 gesichert. Dazu weist die Wandung 14 auf der Wandungsinnenseite 50 eine Nut 72 auf, in die ein Sicherungsriegel 74 der Sicherungsvorrichtung 52 greift. Der Sicherungsriegel 74 kann beispielsweise durch einen durch ein Schloß gebildeten Riegel gebildet sein. Hier ist er Bestandteil eines nicht näher dargestellten Schließmechanismus, über den die Wandung 14 freigebbar mit der Cashbox 94 verbunden ist.

Das Getriebe 34 weist ferner eine zweite Scheibe 62 auf, die ihrerseits mit Enden von bewegbaren Gestängen 68, 70 verbunden ist, die an der Scheibe 62 exzentrisch drehbar gelagert sind. Am zweiten Ende weist das Gestänge 68 ein Riegelelement 80 auf, welches auf dem Scheibenumfang der Scheibe 60 läuft. Das zweite Gestänge 70 ist an seinem zweiten Ende mit einem verschiebbar gelagerten Stößel 76 verbunden, der durch die Feder 78 in Richtung Gehäuserückwand 86 vorgespannt ist und an dieser anliegt (Fig. 2, Fig. 3).

Des weiteren weist der Schieber 18 in einer Seitenwand 56 eine längliche Öffnung 58 auf, die an ihrer Oberseite mit einer Nockenbahn 38 versehen ist. In Längsrichtung erstreckt sich die Öffnung 58 bis in den Randbereich des Schiebers 18. An dem dem griffseitigen Ende gegenüberliegenden Ende der Öffnung 58 ist eine die Öffnung 58 verschließende Blattfeder 82 vorgesehen. Am griffseitigen Ende ist die Öffnung 58 nach außen offen. Am Gehäuse 12 ist schwenkbar ein Sperrhebel 36 vorgesehen, der über eine Feder 40 in Richtung Nockenbahn 38 vorgespannt ist. In der in den Fign. 2 und 3 dargestellten Stellung ist der Hebel 36 durch die Feder 40 in Richtung Nockenbahn 38 der Öffnung 58 vorgespannt, so daß dieser die Nockenbahn 38 koppelt.

Zum Herausschieben der Wandung 14 zusammen mit dem Schieber 18 wird zunächst über ein nicht näher dargestelltes Schloß der Sicherungsriegel 74 aus der Nut 72 bewegt, so daß die Wandung 14 vom Sicherungsriegel 74 entkoppelt ist (Fig. 4). Durch Schwenken des Griffs 20 in die herausgeklappte Position wird die Scheibe 60 über das Gestänge 66 entgegen dem Uhrzeigersinn gedreht, so daß einerseits das Riegelelement 30 über das Gestänge 64 in die Nut 32 bewegt wird, so daß nunmehr die Wandung 14 mit dem Schieber 18 gekoppelt ist, und andererseits eine in der Scheibe 60 vorgesehene Nut 84 dem Riegelelement 80 direkt gegenüberliegt.

Durch Ziehen am Griff 20 wird nun der Schieber 18 zusammen mit der Wandung 14 in Öffnungsrichtung 92 bewegt, wobei der durch die Feder 78 vorgespannte Stößel 76 in Richtung Wand 86 des Gehäuses 12 bewegt wird. Über das Gestänge 70, die Scheibe 62 und das Gestänge 68 wird diese Bewegung auf eine entsprechend entgegengesetzte Bewegung des Riegelelements 80 übertragen, so daß dieses in die Nut 84 der Scheibe 60 eingeführt wird. Auf diese Weise ist die Scheibe 60 gegen weiteres Verdrehen gesichert, so daß die Kopplung des Schiebers 18 mit der Wandung 14 sowie auch die Schwenkstellung des Griffs 20 fixiert sind (Fig. 5).

Mit Bewegen des Schiebers 18 in Öffnungsrichtung 92 wird gleichzeitig die Nockenbahn 38 über den Sperrhebel 36 entlang bewegt. Dabei folgt der Sperrhebel 36 aufgrund seiner Vorspannung durch die Feder 40 dem Kurvenverlauf der Nockenbahn 38. Der Kurvenverlauf der Nockenbahn 38 ist dabei so gewählt, daß ein einmal überschrittener Nockenberg in Gegenrichtung vom Sperrhebel 36 nicht mehr überwunden werden kann. Der Sperrhebel 36 kann somit maximal bis zum vorhergehenden Nockenberg zurückbewegt werden. Ein Einschieben des Schiebers 18 aus einer nur zum Teil herausgezogenen Stellung ist somit vermieden.

Fig. 6 zeigt die Stellung des Schiebers 18 kurz vor Erreichen der maximal herausgezogenen Position. Die Nockenbahn 38 ist derart ausgestaltet, daß sie schräg an der Feder 82 ausläuft an ihr endet. Bei Erreichen der maximal herausgezogenen Endposition des Schiebers 18 wird somit der Sperrhebel 36 gegen die Feder 82 geführt, die auf diese Weise eine Öffnung bildet, durch die der Sperrhebel 36 geführt wird. Sobald der Sperrhebel 36 diese Öffnung passiert hat, verschließt die Feder 82 aufgrund ihrer Vorspannung wieder die so gebildete Öffnung. Jetzt kann ein Einschieben des Schiebers 18 erfolgen, da der Sperrhebel 36 nunmehr an der glatten Unterseite des Schiebers 18 entlanggleiten kann.

Ein Schieben des Schiebers 18 in die vollständig eingeschobene Endposition 28 bewirkt, daß der Sperrhebel 36 aufgrund seiner Vorspannung in die Öffnung 58 einschnappt und wieder an der Nockenbahn 38 anliegt. Mit Erreichen der vollständig eingeschobenen Endposition 28 wird gleichzeitig der Stößel 76 entgegen seiner Federvorspannung bewegt, so daß gleichzeitig das Riegelelement 80 aus der Nut 84 der Scheibe 60 herausgezogen wird. Damit ist nun eine Drehbewegung der Scheibe 60 wieder freigegeben. Der Griff 20 ist nun in die gegenüber dem Gehäuse 12 eingeklappte Stellung schwenkbar. Diese Bewegung führt dazu, daß über das Gestänge 66 die Scheibe 60 im Uhrzeigersinn gedreht wird, wobei gleichzeitig über das Gestänge 64 das Riegelelement 30 aus der Nut 32 der Wandung 14 geführt wird, so daß die Wandung 14 vom Schieber 18 entkoppelt ist (Fig. 7). Über das nicht näher dargestellte Schloß wird der Sicherungsriegel 74 wieder in die Nut 72 der Wandung 14 eingeführt, so daß diese gegen horizontales Verschieben gesichert ist.

Die Wandung 14 kann vorteilhaft gegenüber der Horizontalen eine Neigung in Richtung Gehäuserückwand 86 aufweisen, um so ein Herausziehen unter der Last des sich in der Cashbox 94 befindlichen Zahlungsmittels zu erleichtern. Um eine sichere und vollständige Entleerung der Cashbox 94 zu ermöglichen, kann zusätzlich ein Abstreifer zum Abstreifen der auf der Wandung 14 aufliegenden Zahlungsmittel eingesetzt werden. Darüber hinaus kann auch der Schieber 18 für eine Verschiebung auf einer geneigten Ebene vorgesehen sein. So kann beispielsweise durch eine Neigung in Richtung zur Gehäuserückwand 86 erreicht werden, daß der Schieber nach Erreichen der vollständig herausgezogenen Endstellung 26 automatisch wieder in die vollständig eingeschobene Position 28 eingeschoben wird, beispielsweise durch eine aufgrund einer Gewichtskraft wirkenden Rückstellkraft.

Daneben können jedoch auch Antriebe vorgesehen sein, durch die die entsprechenden Funktionen realisiert und ausgeführt werden. So kann beispielsweise der Schieber 18 durch einen hydraulischen, pneumatischen oder elektrischen Antrieb angetrieben sein, der über eine Steuerung die gewünschten Positionen anfährt. In einer besonders sicheren Ausgestaltung kann beispielsweise der Schieber 18 ferngesteuert sein. So kann beispielsweise der Schieber 18 von einer Zentrale gesteuert werden, die von der Farebox 10 entfernt angeordnet ist. Durch eine Sicherheitsabfrage, beispielsweise durch Eingabe eines Codes oder auch durch eine optische Überprüfung, ob eine berechtigte Person die Farebox 10 bedient, kann die Freigabe für ein Herausfahren des Schiebers 18 gegeben werden.

Die in den Fign. dargestellten Ausführungsbeispiele dienen lediglich der Erläuterung der Erfindung und sind für diese nicht beschränkend. So kann insbesondere die Form der Cashbox, die Ausführung der verschiebbaren Wandung sowie auch die Antriebsmechanismen und mechanische Ausgestaltung variieren, ohne den Geist der Erfindung zu verlassen.

### Bezugszeichenliste

- 10: Entleervorrichtung
- 12: Gehäuse der Entleervorrichtung
- 14: Wandung der Cashbox
- 16: Fach der Entleervorrichtung
- 18: Schieber der Entleervorrichtung
- 20: Griff der Entleervorrichtung
- 22: Verriegelungsvorrichtung der Entleervorrichtung
- 24: Sperrvorrichtung der Entleervorrichtung
- 26: vollständig herausgezogene Endposition
- 28: vollständig eingeschobene Endposition
- 30: Riegelelement
- 32: Nut
- 34: Getriebe
- 36: Sperrhebel
- 38: Nockenbahn
- 40: Feder
- 42: Deckel der Entleervorrichtung
- 44: Seitenwandung der Entleervorrichtung
- 46: Öffnung der Entleervorrichtung
- 48: Wandungsaußenseite
- 50: Wandungsinnenseite
- 52: Sicherungsvorrichtung
- 54: Gehäusebereich
- 56: Seitenwand
- 58: Öffnung
- 60: Scheibe
- 62: Scheibe
- 64: Gestänge
- 66: Gestänge
- 68: Gestänge
- 70: Gestänge
- 72: Nut
- 74: Sicherungsriegel
- 76: Stößel
- 78: Feder
- 80: Riegelelement
- 82: Blattfeder
- 84: Nut
- 86: Gehäuserückwand
- 88: Tür
- 90: Hebel
- 92: Öffnungsrichtung
- 94: Cashbox
- 96: Seitenwand
- 98: Seitenwand
- 100: Deckel

## Patentansprüche

1. Vorrichtung (10) zum Entleeren einer Cashbox (94), Farebox oder dergleichen, wobei die Vorrichtung (10) aus einem im wesentlichen quaderförmigen Gehäuse (12) besteht, und die Cashbox (94) wenigstens eine verschiebbare Wandung (14) umfaßt, wobei das Gehäuse (12) ein Fach (16) zum Einsetzen der Cashbox (94) aufweist, so daß diese mit der verschiebbaren Wandung (14) nach unten weisend auf einem im Gehäuse (12) der Vorrichtung angeordneten Schieber (18) positioniert ist, wobei der Schieber (18) umfaßt:
eine Handhabe (20), eine Verbindungsvorrichtung (22) zur Verbindung mit der Wandung (14) der Cashbox (94) sowie eine Sperrvorrichtung (24), die ein Herausziehen des Schiebers (18) aus dem Gehäuse (12) in eine herausgezogene Endposition (26) und ein anschließendes Hereinschieben in eine vollständig eingeschobene Endposition (28) zuläßt, jedoch ein Einschieben des Schiebers (18) aus jeder herausgezogenen Position, die nicht der Endposition (26) entspricht, verhindert.

2. Vorrichtung (10) nach Anspruch 1, **dadurch gekennzeichnet, daß** die Handhabe (20) zwischen einer gegenüber dem Gehäuse (12) eingeklappten und einer herausgeklappten Position schwenkbar ist.

3. Vorrichtung (10) nach Anspruch 2, **dadurch gekennzeichnet, daß** die Handhabe (20) ein Griff ist.

4. Vorrichtung (10) nach Anspruch 1, **dadurch gekennzeichnet, daß** die Verbindungsvorrichtung (22) wenigstens ein Riegelelement (30) umfaßt, welches in eine Nut (32) in der verschiebbaren Wandung (14) der Cashbox (94) einsetzbar ist.

5. Vorrichtung (10) nach Anspruch 1, **dadurch gekennzeichnet, daß** der Schieber (18) ein Getriebe (34) aufweist, über welches bei einem Herausklappen der Handhabe (20) die Verbindungsvorrichtung (22) eine Verbindung zwischen Schieber (18) und verschiebbarer Wandung (14) der Cashbox (94) herstellt.

6. Vorrichtung (10) nach Anspruch 1, **dadurch gekennzeichnet, daß** die Sperrvorrichtung (24) ein Sperrglied (36) umfaßt, welches entlang einer Nockenbahn (38) geführt ist.

7. Vorrichtung (10) nach Anspruch 6, **dadurch gekennzeichnet, daß** das Sperrglied (36) zwischen einer ein Einschieben des Schiebers (18) zulassenden und einer ein Einschieben verhindernden Position umschaltbar ist.

8. Vorrichtung (10) nach Anspruch 7, **dadurch gekennzeichnet, daß** das Sperrglied (36) jeweils in der eingeschobenen und der herausgezogenen Endposition (26, 28) des Schiebers (18) umschaltbar ist.

9. Vorrichtung (10) nach Anspruch 7, **dadurch gekennzeichnet, daß** das Sperrglied (36) federbelastet ist.

10. Vorrichtung (10) nach Anspruch 7, **dadurch gekennzeichnet, daß** das Sperrglied (36) am Gehäuse (12) und die Nockenbahn (38) am Schieber (18) angeordnet sind.

11. Vorrichtung (10) nach Anspruch 1, **dadurch gekennzeichnet, daß** die verschiebbare Wandung (14) gegenüber der Horizontalen geneigt angeordnet ist.

12. Cashbox (94) für eine Vorrichtung nach einem der vorhergehenden Ansprüche bestehend aus einem Gehäuse umfassend einen Deckel (100), vier Seitenwandungen (96, 98) und eine Bodenwandung, wobei der Deckel (100) eine schlitzartige Öffnung (46) aufweist, **dadurch gekennzeichnet, daß** wenigstens eine der Wandungen (14) gegenüber dem Gehäuse derart verschiebbar ist, daß die Cashbox vollständig und sicher entleerbar ist.

13. Cashbox (94) nach Anspruch 12, **dadurch gekennzeichnet, daß** die Wandung (14) wenigstens eine Nut (32) zur Aufnahme eines Riegelelementes (30) aufweist.

14. Cashbox (94) nach einem der vorhergehenden Ansprüche 12 oder 13, **dadurch gekennzeichnet, daß** die Nut (32) an der Wandungsaußenseite (48) ausgebildet und zur Wandungsinnenseite (50) hin verschlossen ist.

15. Cashbox (94) nach einem der vorhergehenden Ansprüche 12 bis 14, **dadurch gekennzeichnet, daß** diese eine Sicherungsvorrichtung (52) zur Sicherung der verschiebbaren Wandung (14) gegen Verschieben ausweist.

16. Cashbox (94) nach einem der vorhergehenden Ansprüche 12 bis 15, **dadurch gekennzeichnet, daß** die Sicherungsvorrichtung (52) entriegelbar ist.

17. Cashbox (94) nach einem der vorhergehenden Ansprüche 12 bis 16, **dadurch gekennzeichnet, daß** diese eine Vorrichtung zur Sperrung der schlitzartigen Öffnung (46) gegen Eingriff in das Innere des Gehäuses und zur Verhinderung der Rückführung von durch die Öffnung (46) in das Gehäuse eingebrachten Gegenständen in den unterhalb der Öffnung (46) liegenden Gehäusebereich (54) aufweist.

## Claims

1. Apparatus (10) for emptying a cash box (94), fare box or the like, wherein the apparatus (10) basically comprises a substantially cuboid housing (12) and the cash box (94) comprises at least one slidable wall (14), wherein the housing (12) has a compartment (16) for insertion of the cash box (94) so that this latter is positioned with the slidable wall (14) facing downwards on a slide (18) located in the housing (12) of the apparatus, wherein the slide (18) comprises:
a handle (20), a connecting device (22) for connection to the wall (14) of the cash box (94) as well as a blocking device (24) which allows the slide (18) to be withdrawn from the housing (12) into a withdrawn end position (26) and then pushed in into a fully inserted end position (28) but prevents the slide (18) from being pushed in from any withdrawn position which does not correspond to the end position (26).

2. Apparatus (10) as claimed in Claim 1, **characterised in that** the handle (20) can be pivoted between a position in which it is hinged in relative to the housing (12) and a position in which it is hinged out.

3. Apparatus (10) as claimed in Claim 2, **characterised in that** the handle (20) is a grip.

4. Apparatus (10) as claimed in Claim 1, **characterised in that** the connecting device (22) comprises at least one locking element (30) which can be inserted into a groove (32) in the slidable wall (14) of the cash box (94).

5. Apparatus (10) as claimed in Claim 1, **characterised in that** the slide (18) has a mechanism (34) by means of which, when the handle (20) is hinged out, the connecting device (22) makes a connection between the slide (18) and the slidable wall (14) of the cash box (94).

6. Apparatus (10) as claimed in Claim 1, **characterised in that** the blocking apparatus (24) comprises a blocking member (36) which is guided along a ratchet (38).

7. Apparatus (10) as claimed in Claim 6, **characterised in that** the blocking member (36) can be switched over between a position which allows insertion of the slide (18) and a position which prevents insertion.

8. Apparatus (10) as claimed in Claim 7, **characterised in that** the blocking member (36) can be switched over respectively into the inserted and the withdrawn end positions (26, 28) of the slide (18).

9. Apparatus (10) as claimed in Claim 7, **characterised in that** the blocking member (36) is spring-loaded.

10. Apparatus (10) as claimed in Claim 7, **characterised in that** the blocking member (36) is disposed on the housing (12) and the ratchet (38) is disposed on the slide (18).

11. Apparatus (10) as claimed in Claim 1, **characterised in that** the slidable wall (14) is disposed inclined with respect to the horizontal.

12. Cashbox (94) for apparatus as claimed in any one of the preceding claims comprising a housing having a cover (100), four side walls (96, 98) and a base wall, wherein the cover (100) has a slit-like opening (46), **characterised in that** at least one of the walls (14) is slidable relative to the housing in such a way that the cash box can be emptied completely and reliably.

13. Cashbox (94) as claimed in Claim 12, **characterised in that** the wall (14) has at least one groove (32) to receive a locking element (30).

14. Cashbox (94) as claimed in any one of the preceding Claims 12 and 13, **characterised in that** the groove (32) is constructed on the outside (48) of the wall and is closed towards the inside (50) of the wall.

15. Cashbox (94) as claimed in any one of the preceding Claims 12 to 14, **characterised in that** it has a securing device (52) for securing the slidable wall (14) against displacement.

16. Cashbox (94) as claimed in any one of the preceding Claims 12 to 15, **characterised in that** the securing device (52) can be unlocked.

17. Cashbox (94) as claimed in any one of the preceding Claims 12 to 16, **characterised in that** it has a device for blocking the slit-like opening (46) against access to the interior of the housing and for preventing the return of objects inserted into the housing through the opening (46) in the region of the housing (54) located below the opening (46).

## Revendications

1. Appareil (10) pour vider une boîte à monnaie (94), une boîte de péage ou similaire, l'appareil (10) se composant d'un boîtier (12) sensiblement rectangulaire et la boîte à monnaie (94) possédant au moins une paroi coulissante (14), le boîtier (12) présentant un compartiment (16) pour l'insertion de la boîte à monnaie (94) de telle sorte que celle-ci soit positionnée avec la paroi coulissante (14) orientée vers le bas sur un tiroir (18) disposé dans le boîtier (12) de l'appareil, lequel tiroir (18) comprend : un dispositif de manipulation (20), un dispositif de liaison (22) pour une liaison avec la paroi (14) de la boîte à monnaie (94) et un dispositif de verrouillage (24) qui permet de tirer le tiroir (18) vers l'extérieur du boîtier (12) dans une position de fin de course de sortie (26) et de l'insérer ensuite dans une position de fin de course entièrement insérée (28), mais qui empêche l'insertion du tiroir (18) à partir de n'importe quelle position de retrait qui ne correspond pas à la position de fin de course (26).

2. Appareil (10) selon la revendication 1, **caractérisé en ce que** le dispositif de manipulation (20) peut pivoter entre une position rabattue par rapport au boîtier (12) et une position déployée.

3. Appareil (10) selon la revendication 2, **caractérisé en ce que** le dispositif de manipulation (20) est une poignée.

4. Appareil (10) selon la revendication 1, **caractérisé en ce que** le dispositif de liaison (22) comprend au moins un élément formant un loquet (30) qui peut être inséré dans une gorge (32) de la paroi coulissante (14) de la boîte à monnaie (94).

5. Appareil (10) selon la revendication 1, **caractérisé en ce que** le tiroir (18) présente un moyen de renvoi (34) par lequel, lors du déploiement du dispositif de manipulation (20), le dispositif de liaison (22) établit une liaison entre le tiroir (18) et la paroi coulissante (14) de la boîte à monnaie (94).

6. Appareil (10) selon la revendication 1, **caractérisé en ce que** le dispositif de verrouillage (24) comprend un organe de verrouillage (36) qui est guidé le long d'une rangée de crans (38).

7. Appareil (10) selon la revendication 6, **caractérisé en ce que** l'organe de verrouillage (36) est commutable entre une position autorisant l'insertion du tiroir (18) et une position empêchant l'insertion.

8. Appareil (10) selon la revendication 7, **caractérisé en ce que** l'organe de verrouillage (36) est commutable respectivement dans les positions de fin de course insérée et fin de course de sortie (26, 28) du tiroir (18).

9. Appareil (10) selon la revendication 7, **caractérisé en ce que** l'organe de verrouillage (36) est chargé par ressort.

10. Appareil (10) selon la revendication 7, **caractérisé en ce que** l'organe de verrouillage (36) est disposé sur le boîtier (12) et la rangée de crans (38) sur le tiroir (18).

11. Appareil (10) selon la revendication 1, **caractérisé en ce que** la paroi coulissante (14) est inclinée par rapport à l'horizontale.

12. Boîte à monnaie (94) pour un appareil selon l'une quelconque des revendications précédentes, composée d'un boîtier comprenant un couvercle (100), de quatre parois latérales (96, 98) et d'une paroi de fond, dans laquelle le couvercle (100) possède une ouverture en forme de fente (46), **caractérisée en ce que** l'une au moins des parois (14) peut coulisser par rapport au boîtier de telle manière que la boîte à monnaie puisse être vidée complètement et de manière sûre.

13. Boîte à monnaie (94) selon la revendication 12, **caractérisée en ce que** la paroi (14) présente au moins une gorge (32) pour recevoir un élément formant un loquet (30).

14. Boîte à monnaie (94) selon l'une quelconque des revendications 12 ou 13, **caractérisée en ce que** la gorge (32) est formée sur la face extérieure (48) de la paroi et obturée par rapport à la face intérieure de la paroi (50).

15. Boîte à monnaie (94) selon l'une quelconque des revendications 12 à 14, **caractérisée en ce qu'**elle possède un dispositif de sécurité (52) pour empêcher le coulissement de la paroi coulissante (14).

16. Boîte à monnaie (94) selon l'une quelconque des revendications 12 à 15, **caractérisée en ce que** le dispositif de sécurité (52) peut être déverrouillé.

17. Boîte à monnaie (94) selon l'une quelconque des revendications 12 à 16, **caractérisée en ce qu'**elle possède un dispositif pour le verrouillage de l'ouverture en forme de fente (46) empêchant l'intrusion à l'intérieur du boîtier, et pour empêcher le retour des objets introduits dans le boîtier à travers l'ouverture (46) dans la partie du boîtier (54) située en dessous de l'ouverture (46).
